# FASCICULE DE BREVET EUROPEEN

(11) **EP 0 003 454 B1**
(45) Date de publication et mention de la délivrance du brevet: **11.05.1983**
(21) Numéro de dépôt: 79400035.6
(22) Date de dépôt: 19.01.1979
(51) Int. Cl.: H01J 35/04, H01J 35/26, G21K 1/02

(54) **Tube à rayons X comportant un dispositif de réduction de la divergence de son faisceau utile**
Röntgenröhre mit einer Einrichtung zur Verminderung der Divergenz ihres Nutzstrahls
X-ray tube comprising a device for reducing the divergence of its useful beam

(30) Priorité: 24.01.1978 FR 7801878
(43) Date de publication de la demande: 08.08.1979
(73) Titulaire: THOMSON-CSF, 75008 Paris (FR)
(72) Inventeur: Delair, Jacques, F-75360 Paris Cedex 08 (FR); Le Guen, Jacques, F-75360 Paris Cedex 08 (FR)
(74) Mandataire: Thrierr, Françoise

## Description

La présente invention concerne un tube à rayons X comportant un dispositif de réduction de la divergence de son faisceau utile et équipant en particulier les appareils de tomographie. Ces tubes radiogènes permettent d'engendrer en conjonction avec des moyens de collimation, tel qu'un diaphragme à fente, un faisceau de rayons X plat, d'épaisseur constante, et en éventail de grande ouverture avec une distribution sensiblement uniforme de l'énergie rayonnante dans un plan et dans toutes les directions à l'intérieur de cette ouverture.

Pour obtenir de tels faisceaux, différents types de tubes ont été mis au point. Ils se composent d'une cathode émettant un faisceau d'électrons de section rectangulaire et d'une anode, fixe ou tournante, bombardée par ce faisceau, toutes deux étant placées dans une même enceinte de verre étanche au vide.

La surface bombardée de l'anode, appelée foyer ou surface focale réelle, émet un faisceau de rayons X qui, à l'aide de moyens de collimation tel qu'un diaphragme à fente extérieur au tube, est de forme plate et en éventail.

La distribution uniforme de l'énergie rayonnante est liée à la forme de l'anode.

Pour réduire la divergence d'un faisceau de rayons X, il a été proposé, dans le brevet français n° 1 051 495 déposé le 17 décembre 1951 au nom de Compagnie Générale de Radiologie, un diaphragme à trame, placé à l'extérieur du tube, dont les parois sont constituées par des cellules pyramidales obliques formées de lames fines, opaques aux rayons X. Ce dispositif permettait de capter les rayons X, non issus du foyer, qui constituent le rayonnement divergent du faisceau utile.

Ce diaphragme est impropre à fournir un faisceau de rayonnement plat puisque les lames en trame garnissant le tube sont focalisées sur le foyer de rayonnement. De plus, étant placé hors du tube, ce diaphragme à trame ne capte pas les rayons X qui sortent du tube à rayons X hors de l'embouchure du diaphragme.

Le brevet français n° 2 304 320 décrit un collimateur de rayons X adapté pour donner au rayonnement une forme en éventail plat et dans lequel la fente de passage des rayons X est matérialisée par deux plaques planes de matière absorbant les rayons X, parallèles au plan désiré de l'éventail et limitant les rayons à celui-ci. L'épaisseur du faisceau en éventail dépend donc en principe de l'écartement des plaques formant deux parois du collimateur. Des rayons obliques qui risqueraient d'irradier (dans le cas de l'utilisation en tomographie) des parties du corps extérieures au plan de coupe, rencontrent lesdites plaques et sont absorbées. Cependant, l'efficacité d'un tel système est limitée et on ne peut empêcher un certain taux de rayonnement divergent car les rayons obliques les plus faiblement divergents par rapport au plan de l'éventail peuvent traverser l'espace défini entre les deux plaques sans rencontrer ces dernières.

L'invention a pour but de réduire davantage le taux de rayonnement divergent dans un tel type de collimateur utilisé en liaison avec un tube à rayons X.

Ce but est atteint, selon l'invention, par un tube à rayons X comportant une anode et une cathode placées dans une enceinte en verre étanche au vide et un diaphragme donnant au faisceau de rayons X une forme d'éventail et comprenant au moins deux parois opaques au rayonnement et parallèles au plan désiré de l'éventail, caractérisé en ce que
- le diaphragme se trouve à l'intérieur de l'enceinte de verre et a la forme d'une couronne ou d'un secteur de couronne, creusé d'une fente en éventail,
- le diaphragme est placé à proximité immédiate du foyer émetteur du rayon X,
- des lames opaques sont logées dans la fente du diaphragme,
- les tranches des lames opaques sont cachées par des feuilles minces d'un matériau ayant pour propriété d'absorber les rayonnements X de faible énergie par rapport à l'énergie du faisceau utile.

Dans ce type de dispositif, les deux parois opaques précitées sont matérialisées par deux surfaces opposées de la fente définie dans l'épaisseur de ladite couronne ou dudit secteur de couronne, laquelle fente abrite lesdites lames opaques.

Comme mentionné précédemment, l'application principale de l'invention est un appareil de radiologie dit tomodensitomètre du type à rotation constitué d'une source et d'un multi-détecteur ; il nécessite une source émettant un faisceau en éventail plat dont l'ouverture permet de recouvrir la totalité des détecteurs placés en vis-à-vis. Pour limiter l'irradiation du patient, il est hautement souhaitable que seule la section à examiner soit traversée par les rayons X. Il est donc nécessaire d'absorber aussi les rayons divergents hors du faisceau en éventail plat, dans le sens de l'épaisseur de la coupe. C'est une caractéristique de la présente invention de permettre de fournir un faisceau en éventail plat débarrassé de la majeure partie de son rayonnement divergent en dehors de l'épaisseur.

La fente de ce diaphragme en forme de couronne ou de secteur de couronne fait face au foyer de l'anode, de manière que le plan de l'éventail du faisceau perpendiculaire au foyer la traverse.

Cette fente présente donc dans le plan de l'éventail du faisceau une section en forme de secteur de couronne d'ouverture identique à celle du faisceau désiré et dans le plan normal au plan de l'éventail une section rectangulaire de hauteur identique à l'épaisseur du faisceau désiré.

Les lames opaques aux rayonnements X (par exemple en Tantale) permettent de fractionner le foyer apparent de l'anode en plusieurs petits foyers au niveau du diaphragme à fente. Tout se passe comme si ces petits foyers apparents engendraient des faisceaux de rayons X en éventail à très faible divergence.

Le faisceau de rayons X émis du foyer se trouve donc fractionné en un nombre de faisceaux très minces de rayons X en éventail égal au nombre de lames plus une.

Ce phénomène a lieu directement en sortie du diaphragme et est dû à l'ombre des lames opaques vis à vis des rayons X.

Cependant la divergence des faisceaux, faible mais existante, et la distance importante du diaphragme à l'objet à irradier, due à sa position à l'intérieur de l'enceinte de verre du tube, va estomper ces phénomènes d'ombre. En effet, grâce à la distance importante séparant le diaphragme de l'objet à irradier, celui-ci est traversé par un faisceau reconstitué, plat et en éventail, à divergence identique à la divergence d'un faisceau provenant de l'espace entre deux lames et par conséquence à divergence très faible.

Les tranches des lames opaques sont cachées par des feuilles minces métalliques afin d'éviter leurs effets de champ nuisibles vis-à-vis de la verrerie du tube d'une part et vis-à-vis des phénomènes extra-focaux résiduels d'autre part, dans le cas d'un tube radiogène à anode tournante cylindrique. Ces feuilles métalliques minces, par exemple en nickel ont de plus un rôle de filtration, car elles ont la propriété d'absorber les rayonnements X de faible énergie. Elles permettent donc de filtrer le rayonnement extra-focal résiduel qui est de très faible énergie par rapport à celle du faisceau utile en éventail.

La description suivante de l'invention est donnée à titre d'exemple non limitatif et illustrée par les figures annexées qui représentent :
La figure 1, une coupe axiale d'un mode de réalisation du dispositif suivant l'invention dans un tube radiogène à anode tournante cylindrique.
La figure 2, une coupe transversale du mode de réalisation de la figure 1.
La figure 3, une coupe axiale d'un mode de réalisation du dispositif suivant l'invention dans un tube radiogène à anode fixe.
La figure 4, une coupe transversale d'un second mode de réalisation du dispositif suivant l'invention dans un tube radiogène à anode fixe.

Les figures 1 et 2 représentent un mode de réalisation du dispositif suivant l'invention dans un tube radiogène à anode tournante cylindrique, respectivement en coupe axiale et transversale. Le tube comporte une enveloppe de verre 1 de forme cylindrique d'axe de révolution. XX' dont les extrémités sont unies d'une manière étanche à l'ultravide, à un pied cathodique 2 d'une part et à un disque métallique 3, support d'anode d'autre part. Ces unions sont assurées de manière connue, par des pièces annulaires 4 et 5 en un alliage de métaux ayant un coefficient de dilatation thermique proche de celui du verre.

L'anode tournante 6 a la forme d'un cylindre plat dont la surface cylindrique est en matériau émetteur de rayons X (par exemple du tungstène) et est reliée à un rotor 7 dont l'axe de rotation yy' est décentré par rapport à l'axe xx' du tube radiogène. La jonction étanche au vide du rotor 7 et du disque métallique 3 est assurée par un col rotorique métallique mince 8 tel que décrit dans la demande de brevet français n° 77/23444, demandé au nom de « Compagnie Générale de Radiologie le 29 Juillet 1977, publication n° 2.399.124.

Ce rotor 7 est disposé dans un champ tournant engendré par un stator 9 au même potentiel que l'anode qui peut être soit à la terre, soit à la haute tension positive tel que décrit dans la demande de brevet précédemment citée.

Un dispositif anti extra-focal 12, qui a la forme d'un secteur de couronne centré sur l'axe de rotation de l'anode 6, est placé tout près de la surface cylindrique de cette anode. Il est solidaire du disque métallique 3 et est maintenu au même potentiel que l'anode. Il est composé de deux couches A et B et est évidé en son centre de manière à laisser le libre passage des faisceaux d'électrons 15 et 15' d'une part, ainsi que le libre passage du faisceau d'énergie rayonnant du foyer d'autre part. Sa couche A, en matériau léger tel que le graphite, le titane ou tout autre matériau approprié, absorbe par freinage les électrons secondaires qui, réaccélérés, bombarderaient l'anode en d'autres points que le foyer et provoqueraient des rayonnements extra-focaux. Sa couche B, en matériau de masse atomique élevée tel que le tungstène, accolée à la couche A, absorbe le rayonnement extra focal émis en d'autres points de l'anode que le foyer.

La dimension de ce dispositif anti-extra-focal est telle qu'il couvre la projection sur lui-même de l'intervalle délimité par les deux tangentes aa' et bb' à l'anode 6. La seule source de rayons X possible est limitée à la dimension 1.

D'autre part un répartiteur de champ 11 parallèle aux faces circulaires de l'anode est solidaire du pied cathodique 2, et porte perpendiculairement à sa face en regard de l'anode, un support 10 constitué d'une partie 13 en forme de secteur de couronne centré sur l'axe xx' de révolution de la verrerie 1 du tube radiogène.

Cette partie 13 est en métal de masse atomique très élevée de manière à absorber les rayonnements X et assume à la fois les fonctions de porteur du diaphragme à fente suivant l'invention et de porteur de deux émetteurs cathodiques 16 et 16'.

Ces deux émetteurs cathodiques 16 et 16' sont munis de deux pièces de concentration 14 et 14' orientées de manière telle, que les faisceaux d'électrons 15 et 15', rectangulaires et allongés, de section quasi linéaire dans le plan perpendiculaire au plan de la figure 2, atteignent la surface cylindrique de l'anode en une ligne qui se projette au point P de la figure 2. Le faisceau utile de rayons X émerge donc de la génératrice de la surface cylindrique de l'anode contenant le point P.

Les deux émetteurs cathodiques 16 et 16' sont isolés électriquement des pièces de concentration 14 et 14' de façon à permettre l'application d'une tension de polarisation négative à ces pièces de concentration par rapport au potentiel des émetteurs.

Ce dispositif cathodique appelé « à grille permet de réduire selon la valeur de la tension de polarisation, la concentration des faisceaux d'électrons engendrant les foyers ou le blocage électronique des émetteurs. La réduction des faisceaux, donc des foyers s'effectue sur la plus petite dimension de la section rectangulaire.

Les deux émetteurs fournissent donc deux faisceaux d'électrons permettant une large gamme de foyers de dimensions différentes, à partir des dimensions initiales, c'est-à-dire sans qu'aucune polarisation ne soit appliquée aux pièces de concentration. Ces dimensions initiales peuvent être identiques ou différentes.

Les deux émetteurs ne sont jamais utilisés simultanément.

D'autre part, ces émetteurs cathodiques 16 et 16' munis des pièces de concentration 14 et 14' sont placés symétriquement sur la partie 13 en forme de secteur de couronne, de manière à équilibrer les lignes de champ dans l'espace cathode-surface cylindrique de l'anode, et de manière à dégager l'espace en regard du foyer rectangulaire produit par un des deux faisceaux d'électrons, coïncidant avec une génératrice de la surface cylindrique de l'anode de manière que l'axe du faisceau de rayons X en éventail ainsi produit soit normal à la surface cylindrique au niveau du foyer.

La partie 13 est évidée en son centre, face au foyer de l'anode de manière à laisser le libre passage du faisceau d'énergie rayonnante d'axe zz' d'angle d'ouverture a et d'épaisseur égale à la longueur du foyer.

La fente ainsi formée a donc elle aussi pour axe de symétrie l'axe zz' et pour ouverture, une ouverture d'angle a ayant pour sommet le point P.

Des rainures 17 et 17' sont usinées dans les parois parallèles à l'axe xx' délimitant cette fente de telle manière que l'on puisse déposer dans celle-ci des lames 18 parallèles entre elles. Ces lames peuvent être parallèles au plan de l'éventail du faisceau de rayons X normal au foyer de l'anode.

Cet exemple de réalisation est donné à titre préférentiel. Ainsi qu'il a été dit plus haut, le diaphragme 13 étant lui-même constitué en un matériau à haut pouvoir absorbant des rayons X, peut arrêter aussi des rayons divergents passant entre le paquet de lames parallèles 18 et les faces de la fente pratiquée dans le diaphragme.

Ces lames sont en tantale ou tout autre matériau opaque aux rayons X et ont pour but d'éviter une trop grande divergence du faisceau utile de rayons X.

La divergence sera fonction de l'écartement des lames et de leur longueur dans le sens de propagation du faisceau utile, plus elles sont rapprochées, plus la division en foyers apparents est importante et plus la divergence est limitée.

Par contre, on doit compenser en augmentant la charge du tube, la fraction du rayonnement X directement issu du foyer qui est arrêté par ces lames en fonction de leurs épaisseurs, leurs longueurs et leurs écartements.

De plus les tranches de ces lames opaques aux rayons X sont cachées par des feuilles minces de nickel ou tout autre matériau approprié 19 et 20, afin d'éviter les effets de champ nuisibles à la verrerie 1 du tube et au dispositif anti extra-focal 12.

La position des pièces de concentration 14 et 14' sur la partie 13, dans le volume délimité par les deux plans contenant les deux faces circulaires de l'anode, n'est pas la seule possible.

Elles peuvent être placées, par exemple symétriquement par rapport à la fente munie de lames comme précédemment, mais dans le plan normal à celui utilisé dans les figures 1 et 2 et ceci sans nuire au bon fonctionnement du dispositif anti-divergence suivant l'invention.

Les figures 3 et 4 représentent deux modes de réalisation du dispositif anti-divergence suivant l'invention, dans un tube radiogène à anode fixe.

Sur ces figures les mêmes éléments que sur les figures 1 & 2 ont été désignés par les mêmes repères.

Le tube représenté en coupe axiale à la figure 3, comporte une enveloppe 1 de forme cylindrique, d'axe de révolution xx', dont les extrémités sont unies de la même manière que pour le tube à anode tournante précédent, à une cathode 16 d'une part et à une anode 6 d'autre part.

Cette anode est creusée par deux puits, l'un suivant la direction xx' et l'autre perpendiculairement. L'intersection de ces deux puits laisse apparaître une surface 6' inclinée, émissive de rayons X, qui est bombardée par un faisceau d'électrons de section rectangulaire provenant de la cathode 16.

Un support 10 relié à l'anode est au même potentiel que celle-ci et est composé d'une partie 13 en forme de secteur de couronne centré sur l'axe xx' qui assume uniquement le rôle de diaphragme à fente conforme à l'invention.

Pour ce faire elle est creusée d'une fente de manière à laisser le libre passage du faisceau utile de rayons X provenant du foyer placé sur la surface 6' de l'anode.

Suivant l'invention, tout comme dans le cas de l'anode tournante cylindrique, et pour les mêmes raisons, cette fente se trouve placée très près du foyer de l'anode et munie de lames opaques 18, grâce aux rainures 17 et 17'.

Ces lames sont parallèles entre elles, et peuvent être parallèles au plan de l'éventail du faisceau utile de rayons X. Elles ont leurs tranchants cachés par des feuilles minces de nickel ou tout autre matériau approprié 19 et 20, afin d'éviter les effets de champ nuisibles à la verrerie du tube et d'absorber les rayonnements extra-focaux de faible énergie déjà très limités dans ce genre de tube radiogène.

La figure 4 représente une coupe transversale d'un tube à anode fixe semblable à celui de la figure 3, mais avec une modification dans la forme de la partie 13. Celle-ci, toujours creusée d'une fente munie de lames opaques, entoure complètement l'anode 6. Cette nouvelle forme permet une meilleure répartition du champ dans l'enceinte de verre 1 et ne nuit en rien au bon fonctionnement du dispositif anti-divergence.

Le dispositif anti-divergence suivant l'invention, présente en outre l'intérêt d'être à l'intérieur de l'enceinte de verre du tube radiogène, qu'il soit à anode fixe ou tournante cylindrique. En effet, on règle une fois pour toute sa position, et l'agencement des lames opaques, de manière à avoir le meilleur faisceau plat à épaisseur constante et en éventail possible. La position du diaphragme reste donc immuable, au contraire des diaphragmes à fente extérieurs au tube, qui nécessitent des réglages renouvelés.

Les tubes radiogènes à anode fixe ou tournante cylindrique équipés du dispositif suivant l'invention sont utilisés notamment dans les appareils de tomographie axiale transverse comportant une rampe composée de nombreux détecteurs de rayonnement, tous éclairés simultanément par un faisceau en éventail à grande ouverture. La faible divergence des tubes ainsi équipés permet de n'irradier le corps à observer, placé entre le tube et la rampe de détecteurs, que dans la zone souhaitée de manière que les détecteurs reçoivent la presque totalité du rayonnement direct atténué.

Ce dispositif améliore donc la détection et diminue les effets nocifs des zones irradiantes dues à la divergence du faisceau utile de rayons X en éventail.

## Revendications

1. Tube à rayons X comportant une anode (6) et une cathode (16, 16') placées dans une enceinte en verre (1) étanche au vide et un diaphragme (13) donnant au faisceau de rayons X une forme d'éventail et comprenant au moins deux parois opaques au rayonnement et parallèles au plan désiré de l'éventail, caractérisé en ce que
a) le diaphragme (13) se trouve à l'intérieur d'une couronne ou d'un secteur de couronne, creusé(e) d'une fente en éventail,
b) le diaphragme est placé à proximité immédiate du foyer émetteur de rayons X,
c) des lames opaques (18) sont logées dans la fente du diaphragme,
d) les tranches des lames opaques (18) sont cachées par des feuilles minces (19, 20) d'un matériau ayant pour propriété d'absorber les rayonnements X de faible énergie par rapport à l'énergie du faisceau utile.

2. Tube à rayons X selon la revendication 1, du type à anode tournante cylindrique, caractérisé en ce qu'il comporte un répartiteur de champ (11) qui porte d'une part le diaphragme (13) en forme de secteur de couronne centré sur l'axe de rotation de l'anode cylindrique (6) et d'autre part deux émetteurs cathodiques (16, 16') polarisables par une tension négative, placés symétriquement de part et d'autre de la fente munie de lames (18) du diaphragme (13), et un dispositif anti- extrafocal (12) placé entre le diaphragme (13) et la surface de l'anode (6).

3. Tube à rayons X suivant la revendication 2, caractérisé en ce que les deux émetteurs cathodiques (16, 16') sont situés dans un plan orthogonal à l'axe de rotation de l'anode cylindrique (6) passant par le centre (P) du foyer.

4. Tube à rayons X suivant la revendication 2 ou 3, caractérisé en ce que les émetteurs cathodiques (16, 16') sont munis de dispositifs de concentration (14, 14') de caractéristiques distinctes, fonctionnant indépendamment l'un de l'autre et alternativement.

5. Tube à rayons X selon la revendication 4, caractérisé en ce que les dispositifs de concentration (14, 14') sont polarisés par une même tension négative.

6. Tube à rayons X selon l'une des revendications 2 à 4, caractérisé en ce que chaque émetteur (16, 16') en période de repos est bloqué par une tension de polarisation négative suffisamment élevée.

7. Tube à rayons X suivant la revendication 1, dont l'anode est fixe, caractérisé en ce que le diaphragme (13) est fixé à l'anode (6), maintenu au même potentiel qu'elle et centré sur l'axe de révolution de l'enveloppe (1) du tube et en ce que les lames (18) sont placées parallèlement à un plan contenant l'axe central du faisceau de rayons X.

8. Tube à rayons X selon la revendication 7, caractérisé en ce que le diaphragme (13) en forme de couronne entoure complètement l'anode (6).

## Claims

1. An x-ray tube comprising an anode (6) and a cathode (16, 16') situated in a vacuum tight glass casing (1) and a diaphragm (13) giving the x-ray beam a fan-shape and comprising at least two walls, opaque to the beam and parallel to the desired plane of the fan, characterized in that
a) the diaphragm (13) is situated within a crown or the sector of a crown, being provided with a fan-shaped slit,
b) the diaphragm is located close to the emitter focus of the x-rays,
c) opaque blades (18) are placed in the slit of the diaphragm,
d) the cut surfaces of the opaque blades (18) are covered by thin strips (19, 20) of a material absorbing x-rays of low energy in comparison with the energy of the useful beam.

2. An x-ray tube according to claim 1, of the type having a cylindrical rotating anode, characterized in that it comprises a field distributor (11) which carries on the one hand the diaphragm (13) in the form of a crown sector centered on the rotation axis of the cylindrical anode (6), and on the other hand two cathode emitters (16, 16') which can be polarized by a negative voltage placed symmetrically on both sides of the slit of the diaphragm (13) furnished with blades (18), and an anti-extra-focal device (12) located between the diaphragm (13) and the surface of the anode (6).

3. An x-ray tube according to claim 2, characterized in that the two cathode emitters (16, 16') are situated in a plane which is orthogonal to the rotation axis of the cylindrical anode (6) passing through the focus center (P).

4. An x-ray tube according to claim 2 or 3, characterized in that the cathode emitters (16, 16') are supplied with concentration devices (14, 14') of distinct characteristics, functioning independently one from the other and alternatively.

5. An x-ray tube according to claim 4, characterized in that the concentration devices (14, 14') are polarized by the same negative voltage.

6. An x-ray tube according to one of the claims 2 to 4, characterized in that each emitter (16, 16') is blocked during the rest period by a sufficiently high negative polarization voltage.

7. An x-ray tube according to claim 1, having a fixed anode, characterized in that the diaphragm (13) is fixed to the anode (6), is held at the same potential as the latter and is centered on the revolution axis of the casing (1) of the tube, and in that the blades (18) are placed parallelly to a plane comprising the central axis of the beam of x-rays.

8. An x-ray tube according to claim 7, characterized in that the crown-shaped diaphragm (13) completely surrounds the anode (6).

## Patentansprüche

1. Röntgenröhre mit einer Anode (6) und einer Kathode (16, 16') in einem vakuumdichten Glasgefäß (1), mit einer Blende (13), die dem Röntgenstrahl eine Fächerform verleiht, mit mindestens zwei zur gewünschten Fächerebene parallelen, strahlenundurchlässigen Wänden, dadurch gekennzeichnet, daß
a) die Blende (13) sich im Inneren einer Krone oder eines Kronensektors befindet, die bzw. der einen Fächerschlitz aufweist,
b) die Blende in unmittelbarer Nähe des Brennpunkts des Röntgensenders angeordnet ist,
c) undurchlässige Lamellen (18) im Blendenschlitz angeordnet sind,
d) die Schnittflächen der undurchlässigen Lamellen (18) von dünnen Folien (19, 20) eines Materials bedeckt sind, dessen Eigenschaft es ist, Röntgenstrahlung eines niedrigen Energieniveaus bezüglich des Energieniveaus des Nutzstrahls zu absorbieren.

2. Röntgenröhre nach Anspruch 1, deren Anode als drehbarer Zylinder ausgebildet ist, dadurch gekennzeichnet, daß sie einen Feldverteiler (11), der einerseits die Blende (13) in Form eines zur Drehachse der zylindrischen Anode (6) zentrierten Kronensektor und andererseits zwei kathodische Emitter (16, 16') trägt, die mit einer negativen Spannung polarisierbar sind und symmetrisch zu beiden Seiten des die Lamellen (18) der Blende (13) enthaltenden Schlitzes angeordnet sind, sowie eine Anti-Extrafokalvorrichtung (12) aufweist, die zwischen der Blende (13) und der Oberfläche der Anode (6) angeordnet ist.

3. Röntgenröhre nach Anspruch 2, dadurch gekennzeichnet, daß die beiden kathodischen Emitter (16, 16') sich in einer durch den Brennpunkt (P) und senkrecht zur Drehachse der zylindrischen Anode (6) verlaufenden Ebene liegen.

4. Röntgenröhre nach Anspruch 2 oder 3, dadurch gekennzeichnet, daß die kathodischen Emitter (16, 16') mit Bündelungsvorrichtungen (14, 14') unterschiedlicher Kennwerte ausgerüstet sind, die unabhängig voneinander und wechselweise tätig werden.

5. Röntgenröhre nach Anspruch 4, dadurch gekennzeichnet, daß die Bündelungsvorrichtungen (14, 14') durch eine gemeinsame negative Spannung polarisiert werden.

6. Röntgenröhre nach einem der Ansprüche 2 bis 4, dadurch gekennzeichnet, daß jeder Emitter (16, 16') während der Ruheperiode durch eine hinreichend große negative Polarisationsspannung blockiert ist.

7. Röntgenröhre nach Anspruch 1 mit feststehender Anode, dadurch gekennzeichnet, daß die Blende (13) an der Anode (6) befestigt, auf demselben Potential wie diese gehalten und zur Achse des Gefäßes (1) der Röhre zentriert ist, und daß die Lamellen (18) parallel zu einer die zentrale Achse des Röntgenstrahls enthaltenden Ebene angeordnet ist.

8. Röntgenröhre nach Anspruch 7, dadurch gekennzeichnet, daß die Blende (13) in Form einer Krone die Anode (6) ganz umgibt.
